# FASCICULE DE BREVET EUROPEEN

(11) **EP 0 491 009 B1**
(45) Date de publication et mention de la délivrance du brevet: **02.03.1994**
(21) Numéro de dépôt: 91901287.2
(22) Date de dépôt: 18.12.1990
(51) Int. Cl.: B05C 17/00, F04F 1/06

(54) **DISTRIBUTEUR DE DOSES DE FLUIDE, NOTAMMENT POUR LE COLLAGE DE PIECES**
SPENDER FÜR DIE DOSIERTE AUSGABE VON FLÜSSIGKEITEN, INSBESONDERE ZUR KLEBVERBINDUNG VON ELEMENTEN
FLUID DOSE FEEDER PARTICULARLY FOR GLUEING WORKPIECES

(30) Priorité: 05.07.1990 CH 2248/90
(43) Date de publication de la demande: 24.06.1992
(73) Titulaire: HORMEC TECHNIC SA, 2560 Nidau (CH)
(72) Inventeur: REICH, Léon, CH-2560 Nidau (CH)
(74) Mandataire: Fischer, Franz Josef
(86) Numéro de dépôt international: EP9002261
(87) Numéro de publication internationale: WO9200814

(56) Documents cités:
- EP-A- 0 272 641
- EP-A- 0 289 763
- CH-A- 558 521
- DE-A- 2 438 681
- US-A- 4 584 964

## Description

On connaît déjà différents dispositifs distributeurs de doses de fluide conçus de façon à permettre une rationalisation aussi poussée que possible d'opérations telles que le collage en série de pièces destinées à être fixées les unes aux autres à demeure. Le brevet suisse CH-A-558 521, par exemple, décrit un constituant important d'un dispositif de ce genre. Des doses de fluide calibrées peuvent ainsi être propulsées dans un ou des injecteurs ou seringues, à travers des conduits partant d'un logement qui constitue un réservoir sans aucune vanne ou soupape intercalaire.

Dans un développement ultérieur d'un appareil de ce genre, on a conçu, entre le réservoir qui contient la réserve de fluide et l'applicateur, une liaison formée par un tuyau souple, ce qui facilite l'exécution d'opérations manuelles.

La présente invention a pour but de réaliser un perfectionnement à des distributeurs de doses de fluide, notamment pour le collage de pièces, comprenant un réservoir à colle, un applicateur relié au réservoir par un tuyau souple et un générateur d'impulsions pneumatiques provoquant sur le niveau libre du fluide dans le réservoir des surpressions momentanées destinées à éjecter les doses de fluide par l'applicateur.

On a constaté en effet que, dans les distributeurs de ce genre, il était nécessaire, pour assurer la disponibilité constante de l'applicateur, de placer celui-ci, lors des périodes de repos, dans une position telle que la pointe de l'aiguille, dirigée vers le bas, se trouve très légèrement en dessous du niveau libre du fluide dans le réservoir. Cette disposition évite deux phénomènes qui peuvent se produire durant les périodes de repos si aucune mesure n'est prise pour les éviter: des gouttes de liquide peuvent tomber de la pointe de l'aiguille, ou le contenu de la pointe de l'aiguille peut se polymériser. Or, le niveau libre dans le réservoir varie au cours de l'utilisation du distributeur au fur et à mesure que le réservoir se vide.

Dans le but de remédier à ce défaut, le distributeur selon l'invention est caractérisé en ce que le distributeur comporte, sur un support, un réceptacle pour l'applicateur, des moyens de maintien du réservoir et un agencement stabilisateur, ce dernier assurant que le niveau libre reste à une hauteur approximativement constante par rapport à l'applicateur placé dans son réceptacle, au cours du fonctionnement du distributeur.

On va décrire ci-après, à titre d'exemple, une forme d'exécution préférée de l'objet de l'invention en se référant au dessin annexé dont
la fig. 1 est une vue schématique illustrant le principe de cette forme d'exécution,
la fig. 2 est une vue en élévation de la forme d'exécution décrite et
la fig. 3 est une vue en plan de dessus du distributeur de la fig. 2.

La fig. 1 montre le principe du dispositif, soit un réservoir 1 dont le degré de remplissage peut varier au cours de l'utilisation du dispositif entre trois stades désignés par A, B et C à la fig. 1. Ce réservoir est suspendu par un ressort, dont il n'est pas nécessaire de préciser les caractéristiques pour l'instant et qui est désigné par 2, à un support fixe 3. A l'intérieur du réservoir 1 pénètre un tuyau souple 4, dont l'extrémité inférieure se trouve à peu de distance du fond du réservoir 1 et, par conséquent, plonge dans le liquide contenu dans ce réservoir. Ce tuyau souple 4 aboutit à un applicateur 5 qui est accroché à un réceptacle 6 solidaire du support. L'applicateur comporte une aiguille 7 disposée verticalement et dont la pointe se trouve à un niveau légèrement inférieur au niveau 8 du liquide dans le réservoir 1. Aux fig. 1 et 2, il est représenté en position de repos. Périodiquement, un ouvrier le prend pour effectuer une opération de collage, puis le replace dans la position représentée.

Les lettres A, B et C désignent trois stades différents de vidange du réservoir 1. Au fur et à mesure que le réservoir se vide son poids diminue, de sorte que le ressort 2 se contracte. Le déplacement imposé au réservoir par le ressort est ajusté de telle manière que le niveau 8 du liquide reste constamment à la même hauteur. Ainsi, lorsque l'applicateur est placé dans sa position de repos, c'est-à-dire accroché à l'élément 6, la quantité de liquide qu'il contient, et que contient le tuyau 4, est constamment la même, ce qui assure une préparation constante de l'applicateur pour l'opération suivante de distribution d'une dose de fluide.

A la figure schématique 1, on a représenté l'action d'un générateur d'impulsions pneumatiques sous la forme d'une tubulure 9 débouchant dans une zone supérieure du réservoir 1, pratiquement en contact avec le fluide. Cette représentation est ici uniquement destinée à faire comprendre le fonctionnement du système. On peut comprendre qu'un générateur d'impulsions, provoquant des surpressions momentanées dans la cavité supérieure du réservoir, oblige une dose précalibrée du liquide à passer dans le tuyau souple 4 et, par conséquent, à extraire une goutte à l'extrémité de l'aiguille 7. Toutefois en pratique, le générateur d'impulsions pneumatiques peut fonctionner selon un système équivalent, quoique différent et présenter par exemple une disposition évitant tout contact direct entre l'air et le liquide contenu dans le réservoir.

Les fig. 2 et 3 représentent une exécution réelle du dispositif. Le support 3 comporte une plaque de base 10, un montant rigide 11, fixé verticalement sur la plaque de base 10, une paroi de raidissement en tôle 12 et une tige verticale 13 sur laquelle est fixée une console ajustable en hauteur 14 destinée à recevoir l'applicateur 5. L'élément d'accrochage 6 est ici constitué par une ouverture dans la console 14 adaptée à l'introduction du corps de l'applicateur 5 dont l'aiguille 7 est disposée verticalement vers le bas.

On voit également aux fig. 2 et 3 le réservoir 1 dont la structure de détail n'a pas besoin d'être décrite complètement ici. Sur le couvercle de ce réservoir est ménagé un raccord 15 pour le passage du tuyau souple 4 qui relie le réservoir à l'applicateur 5. Un autre orifice 16, également ménagé dans le couvercle du réservoir, permet l'envoi d'impulsions pneumatiques dans le réservoir 1 à travers un autre tuyau souple qui est représenté en 17 à la fig. 2. Le tuyau souple 17 part d'un raccord 18 solidaire de la plaque de base 10, raccord qui traverse un dessicateur 19 communiquant lui-même, par un raccord 20, avec une tubulure d'amenée 21 qui conduit les impulsions pneumatiques générées à partir d'un dispositif à commande électronique, qui est connu en soi et ne fait donc pas partie de la présente invention.

Le réservoir 1 est suspendu au moyen de deux tenons diamétralement opposés 22, à deux branches, parallèles 23 d'un cadre 24 comportant une traverse à son extrémité arrière et portant deux goupilles de pivotement 26 qui pénètrent dans des crapaudines 27 ménagées horizontalement dans le montant 11, au voisinage de son extrémité supérieure. Ainsi le cadre 24 est articulé sur le montant 11 et supporte à l'extrémité de son bras, constitué par les deux branches parallèles 23, 23, l'ensemble du réservoir 1. Deux ressorts 28 et 29 armés entre des emplacements différents du cadre et le socle 10 ou le montant 11 coordonnent leurs actions pour équilibrer la position du cadre 24 en fonction du degré de remplissage du réservoir 1. Le ressort 28 est constitué par un fil d'acier cintré tandis que le ressort 29 est un ressort à boudin, accroché, d'une part, à la base du montant 11 et, d'autre part, à un excentrique 30 qui est fixé, par une vis et un ressort 31, à l'une des branches 23 du cadre 24, en arrière du montant 11. L'excentrique 30 permet de régler facilement la force du ressort 29 et, par conséquent, d'ajuster la course en hauteur du réservoir 1 en fonction de son degré de remplissage ou de vidange.

Dans la forme d'exécution représentée aux fig. 2 et 3, le cadre 24 comporte encore une tige transversale 32 s'étendant entre les deux branches 23 à proximité de l'emplacement du réservoir 1. A cette tige transversale 32 est accrochée une tige verticale 33 qui pénètre dans un cylindre de blocage 34. Ce cylindre de blocage, qui peut être de type électromagnétique ou pneumatique par exemple, peut être actionné à volonté et, lorsqu'il est en état d'actionnement, bloque la tige 33. Le cadre est alors rigidement fixé par rapport au support 10, 11 et ne risque donc pas, par exemple en cas de déplacement du dispositif, de provoquer des oscillations intempestives du réservoir 1.

Ce moyen de blocage est particulièrement utile lorsque le distributeur décrit est incorporé à un appareillage automatique, par exemple un appareil de montage de pièces composées d'éléments qui doivent être assemblées et collées. Dans ce cas, il est judicieux que le distributeur de doses de fluide vienne se placer à proximité des pièces au moment de l'opération de distribution des doses de fluide, mais puisse être écarté durant les temps qui s'écoulent entre ces opérations-là. Vu son faible poids et son encombrement réduit, l'appareil décrit peut être monté facilement sur une coulisse verticale, une table mobile ou un robot.

Il est possible de placer sur le montant 11 un capteur de position 35. En effet, puisque la position du cadre 24 est constamment déterminée par le degré de remplissage du réservoir 1, il prend une position limite au moment où le réservoir est pratiquement vide. Le capteur 35 peut donc être placé de façon à détecter le moment où le cadre atteint cette position limite et signaler par exemple la nécessité d'un remplissage du réservoir. Ce capteur peut aussi transmettre, en temps utile, un ordre tendant à augmenter la durée des impulsions pneumatiques quand le réservoir s'approche de son état de vidange complet.

L'agencement stabilisateur décrit plus haut pourrait, dans une autre exécution, comporter un détecteur de la hauteur du niveau libre par rapport au réservoir et des moyens de commande asservis aux indications du détecteur et agissant de manière à approvisionner périodiquement le réservoir à partir d'un conteneur contenant une réserve de fluide. Les moyens de commande asservis aux indications du détecteur pourraient comporter par exemple une pompe faisant passer du fluide du conteneur au réservoir, ou une pince comprimant un tuyau souple qui relie le conteneur au réservoir. Ainsi, le niveau libre dans le réservoir serait ramené périodiquement à une hauteur fixe.

Le dispositif décrit convient pour des colles de types cyano-acrylates, de même que pour la distribution de liquides volatiles ou agressifs.

Outre les avantages résultant du fait que l'aiguille est alimentée dans des conditions stables et constantes pendant les périodes de repos, le distributeur présente encore la propriété que les volumes d'air introduits dans le réservoir provoquent toujours le même effet de surpression, ce qui n'était pas le cas avec les appareils anciens dans lesquels le niveau du liquide variait au cours de la vidange.

## Revendications

1. Distributeur de doses de fluide, notamment pour le collage de pièces, comprenant un réservoir (1) à fluide, un applicateur (5) relié au réservoir (1) par un tuyau souple (4) et un générateur d'impulsions pneumatiques provoquant sur le niveau (8) libre du fluide dans le réservoir (1) des surpressions momentanées destinées à éjecter les doses de fluide par l'applicateur (5), caractérisé en ce que le distributeur comporte, sur un support (3), un réceptacle pour l'applicateur (5), des moyens de maintien du réservoir (1) et un agencement stabilisateur, ce dernier assurant que le niveau (8) libre reste à une hauteur approximativement constante par rapport à l'applicateur (5) placé dans son réceptacle, au cours du fonctionnement du distributeur.

2. Distributeur selon la revendication 1, caractérisé en ce que l'agencement stabilisateur comporte une suspension élastique telle que le réservoir (1) occupe par rapport au réceptacle une position variable en hauteur en fonction de son degré de remplissage, le niveau (8) du fluide dans le réservoir (1), mesuré par rapport au réceptacle restant sensiblement constant au cours de l'épuisement du contenu du réservoir (1).

3. Distributeur selon la revendication 2, caractérisé en ce que le réservoir (1) est relié par un axe d'articulation à une extrémité d'un bras (23) rigide, pivotant autour d'un axe horizontal par rapport au support (3), et en ce que la suspension élastique comporte un ou plusieurs organes déformables disposés entre le bras (23) pivotant et le support (3) et dont l'élongation, fonction du poids du réservoir (1), détermine la dite position variable.

4. Distributeur de doses de fluide selon la revendication 3, caractérisé en ce que la suspension élastique comporte un ou plusieurs ressorts (28,29).

5. Distributeur selon la revendication 1, caractérisé en ce que le réceptacle est fixe par rapport au support (3) et conformé de manière que,l'applicateur (5) étant en place, le niveau (8) du fluide dans le réservoir (1) se trouve légèrement en retrait vers le haut par rapport à l'extrémité inférieure d'une aiguille (7) de l'applicateur (5).

6. Distributeur selon la revendication 1, caractérisé en ce que le support (3) est associé à un coulisseau et en ce que l'applicateur (5) coopère avec un dispositif manipulateur de telle sorte que le distributeur peut être incorporé à un système automatique de collage de pièces, dans lequel il est amené en position de travail au moment de la distribution d'une ou plusieurs doses et retiré dans une position de repos durant des périodes intercalaires.

7. Distributeur selon la revendication 1, caractérisé en outre par un dispositif de blocage (34) actionnable à volonté et placé entre un organe de maintien (23) du réservoir (1) et le support (3).

8. Distributeur selon les revendications 6 et 7, caractérisé par une commande du dispositif de blocage (34) associée au dit système automatique et bloquant la position du réservoir (1) par rapport au support (3) pendant que le coulisseau se déplace.

9. Distributeur selon la revendication 3, caractérisé en ce que le bras pivotant (23) a la forme d'un cadre (24) allongé et en ce que la suspension élastique est formée par l'association de deux ressorts (28,29) de caractéristiques différentes, accrochés l'un et l'autre au cadre (24) et au support (3) et cela en des emplacements différents.

10. Distributeur selon la revendication 1, caractérisé en ce que l'agencement stabilisateur comporte un détecteur du niveau (8) libre dans le réservoir (1), un conteneur d'approvisionnement en fluide relié au réservoir (1) et des moyens pour approvisionner périodiquement le réservoir (1) à partir du conteneur en fonction de l'abaissement du niveau (8) libre.

## Patentansprüche

1. Spender für die dosierte Ausgabe von Flüssigkeiten, insbesondere zur Klebverbindung von Elementen, mit einem Flüssigkeitsvorratsbehälter (1), einem Applikator (5), der über einen biegsamen Schlauch (4) mit dem Vorratsbehälter (1) verbunden ist und mit einem Generator zum Erzeugen von pneumatischen Impulsen, welche auf dem freiliegenden Pegel (8) der Flüssigkeit im Vorratsbehälter (1) je einen momentanen Ueberdruck hervorrufen, welcher dazu bestimmt ist, eine dosierte Flüssigkeitsmenge durch den Applikator auszustossen, dadurch gekennzeichnet, dass der Spender auf einer Trageinrichtung (3) eine Halteeinrichtung für den Applikator (5), Haltemittel für den Vorratsbehälter (1) und eine Stabilisiereinrichtung umfasst, wobei die letztere gewährleistet, dass während dem Betrieb des Spenders der freiliegende Flüssigkeitspegel (8) in bezug auf den in der Halteeinrichtung gehaltenen Applikator (5) etwa auf einer konstanten Höhe bleibt.

2. Spender nach Anspruch 1, dadurch gekennzeichnet, dass die Stabilisiereinrichtung eine elastische Aufhängung umfasst, so dass der Vorratsbehälter (1) in bezug auf die Halteeinrichtung eine in Funktion seines Füllungsgrades variable Höhenstellung einnimmt, wobei der Flüssigkeitspegel (8) im Vorratsbehälter (1) gemessen in bezug auf die Halteeinrichtung während dem Aufbrauchen des Inhaltes des Vorratsbehälters (1) etwa konstant bleibt.

3. Spender nach Anspruch 2, dadurch gekennzeichnet, dass der Vorratsbehälter (1) über eine Gelenkachse mit einem Ende eines starren Armes (23) verbunden ist, welcher Arm um eine in bezug auf die Trageinrichtung (3) horizontale Achse drehbar ist und dass die elastische Aufhängung ein oder mehrere deformierbare Organe umfasst, die zwischen dem drehbaren Arm (23) und der Trageinrichtung (3) angeordnet sind und deren Deformierung als Funktion des Gewichtes des Vorratsbehälters (1) die genannte variable Stellung festlegen.

4. Spender für die dosierte Ausgabe von Flüssigkeiten nach Anspruch 3, dadurch gekennzeichnet, dass die elastische Aufhängung eine oder mehrere Federn (28, 29) umfasst.

5. Spender nach Anspruch 1, dadurch gekennzeichnet, dass die Halteeinrichtung in bezug auf die Trageinrichtung (3) fest ist und dass, wenn der Applikator (5) an seinem Platz ist, der Flüssigkeitspegel (8) im Vorratsbehälter (1) in bezug auf das untere Ende einer Nadel (7) des Applikators (5) leicht nach oben zurückgesetzt ist.

6. Spender nach Anspruch 1, dadurch gekennzeichnet, dass die Trageinrichtung (3) mit einem Gleitstück verbunden ist und dass der Applikator (5) mit einer Bedienungseinrichtung zusammenwirkt, derart, dass der Spender in ein automatisches System zum Herstellen von Klebverbindungen von Elementen eingeschlossen werden kann, in welchem System der Spender im Moment, wo eine oder mehrere Dosen verteilt werden, in eine Arbeitsposition geführt ist und während dazwischenliegenden Perioden in eine Ruheposition zurückgezogen ist.

7. Spender nach Anspruch 1, dadurch gekennzeichnet, dass eine Blockiereinrichtung (34) vorhanden ist, welche nach Bedarf betätigbar ist und welche zwischen einem Halteorgan (23) des Vorratsbehälters (1) und der Trageinrichtung (3) angeordnet ist.

8. Spender nach den Ansprüchen 6 und 7, dadurch gekennzeichnet, dass eine Steuereinrichtung für die genannte Blockiereinrichtung mit dem automatischen System verbunden ist und die Stellung des Vorratsbehälters (1) in bezug auf die Trageinrichtung (3) blockiert, während sich das Gleitstück verschiebt.

9. Spender nach Anspruch 3, dadurch gekennzeichnet, dass der drehbare Arm (23) die Form eines länglichen Rahmens (24) hat und dass die elastische Aufhängung durch die Verbindung von zwei Federn (28, 29) mit unterschiedlichen Federkennlinien gebildet ist, wobei die eine und die andere der Federn an unterschiedlichen Orten am Rahmen (24) und an der Trageinrichtung (3) angreifen.

10. Spender nach Anspruch 1, dadurch gekennzeichnet, dass die Stabilisiereinrichtung einen Detektor für den freiliegenden Pegel (8) der Flüssigkeit im Vorratsbehälter (1) umfasst und dass ein Flüssigkeitsbeschaffungsbehälter mit dem Vorratsbehälter (1) verbunden ist und Mittel zum periodischen Nachfüllen des Vorratsbehälters (1) vom Beschaffungsbehälter vorhanden sind, welcher in Funktion der Absenkung des freiliegenden Pegels (8) wirksam sind.

## Claims

1. A fluid dose feeder, particularly for gluing parts, comprising a fluid reservoir (1), an applicator (5) connected to the reservoir (1) by a flexible tube (4) and a pneumatic pulse generator for creating momentary excess pressure on the free level (8) of fluid in the reservoir (1) thus ejecting doses of fluid through the applicator (5), characterized in that the dose feeder comprises, on a support (3), a receptacle for the applicator (5), means for holding the reservoir (1) and a stabilizing arrangement, the latter ensuring that the free level (8) remains at an approximately constant level with respect to the applicator (5) placed in its receptacle during the functioning of the dose feeder.

2. The dose feeder of claim 1, characterized in that the stabilizing arrangement comprises an elastic suspension so that the height of the position of the reservoir (1) with respect to the receptacle varies as a function of the degree to which it is full, the level (8) of fluid in the reservoir (1), measured in relation to the receptacle, remaining substantially constant as the contents of the reservoir (1) decrease.

3. The dose feeder of claim 2, characterized in that the reservoir (1) is connected by an articulated axis to one end of a rigid arm (23) pivoting around a horizontal axis with respect to the support (3), and in that the elastic suspension comprises one or several ductile elements disposed between the pivoting arm (23) and the support (3) and the elongation of said elements determines said variable position as a function of the weight of the reservoir (1).

4. The dose feeder of claim 3, characterized in that the elastic suspension comprises one or several springs (28, 29).

5. The dose feeder of claim 1, characterized in that the receptacle is fixed with respect to the support (3) and designed such that when the applicator (5) is in place, the level (8) of fluid in the reservoir (1) is slightly higher than the lower end a needle (7) of the applicator (5).

6. The dose feeder of claim 1, characterized in that the support (3) is connected to a slide and in that the applicator (5) cooperates with a handling device so that the dose feeder may be incorporated in an automatic system for gluing parts, in which it is brought into an operating position when one or several doses are to be dispensed and moved away into a rest position during the intervening periods.

7. The dose feeder of claim 1, characterized in that there is, in addition, a blocking device (34) which can be operated at will and which is located between an element for holding (23) the reservoir and the support (3).

8. The dose feeder of claims 6 and 7, characterized by a blocking device (34) control linked to said automatic system and blocking the position of the reservoir (1) with respect to the support (3) whilst the slide moves.

9. The dose feeder of claim 3, characterized in that the pivoting arm (23) takes the form of an elongated frame (24) and in that the elastic suspension is formed by the combination of two springs (28, 29) with different characteristics, both affixed to the frame (24) and the support (3) at different locations.

10. The dose feeder of claim 1, characterized in that the stabilizing arrangement comprises a sensor for detecting the free level (8) in the reservoir (1), a fluid supply container linked to the reseroir (1) and means for supplying the reservoir (1) from time to time from the container as a function of the decrease in the free level (8).
